# EUROPÄISCHE PATENTSCHRIFT

(11) **EP 3 984 435 B1**
(45) Veröffentlichungstag und Bekanntmachung des Hinweises auf die Patenterteilung: **12.04.2023**
(21) Anmeldenummer: 21197928.1
(22) Anmeldetag: 21.09.2021
(51) Int. Cl.: A47L 11/03, A47L 11/30, A47L 11/40

(54) **FLÄCHENREINIGER MIT ABSAUGUNG UND VEREINFACHTER BEDIENUNG**
SURFACE CLEANER WITH SUCTION AND SIMPLIFIED OPERATION
DISPOSITIF DE NETTOYAGE DE SURFACE À ASPIRATION ET À FONCTIONNEMENT SIMPLIFIÉ

(30) Priorität: 13.10.2020 DE 102020126791
(43) Veröffentlichungstag der Anmeldung: 20.04.2022
(73) Patentinhaber: Mosmatic AG, 9126 Necker (CH)
(72) Erfinder: RIEBEN, Patrick, 9126 Necker (CH)
(74) Vertreter: Riebling, Peter

(56) Entgegenhaltungen:
- DE-A1- 10 066 009
- DE-U1-202012 007 333
- US-A- 5 711 051
- US-B1- 8 453 293

## Beschreibung

Gegenstand der Erfindung ist ein Flächenreiniger mit Absaugung und vereinfachter Bedienung nach dem Oberbegriff des Patentanspruches 1.

Ein Flächenreiniger mit Absaugung gemäß dem Oberbegriff des Anspruchs 1 ist z.B. aus US-A-5711051 bekannt Ein Flächenreiniger mit Absaugung ist beispielsweise mit dem Gegenstand des DE 202011 107 459 U1 bekannt geworden. Der dort dargestellte Flächenreiniger weist ein 3-Wege-Ventil auf, mit dem Ziel, insgesamt drei Betriebszustände zu ermöglichen.

Ein erster Betriebszustand wird über eine erste Ventilstellung eines 3D-Ventils erreicht, und sieht vor, dass der hochdruckbetriebene Rotorarm mit den daran befindlichen Sprühdüsen und eine Absaugvorrichtung zusammen betrieben werden.

Ein zweiter Betriebszustand sieht vor, dass das über eine Hochdruckquelle eingespeiste Hochdruckmedium ausschließlich einer Absaugvorrichtung zugeführt wird, die das sich Innenraum des Gehäuses ansammelnde Wasser absaugt und in einen angeschlossenen Abwasserschlauch einleitet.

Ein dritter Betriebszustand sieht eine dritte Ventilstellung vor, bei der eine Hochdruckreinigung ohne Einschaltung der Absagvorrichtung stattfindet.

Der dargestellte Flächenreiniger hat allerdings den Nachteil einer erschwerten Bedienung, denn zur Einstellung der drei verschiedenen Bedienmodi muss sich der Benutzer in Richtung nach unten auf das bodenseitige Gehäuse des Geräte neigen und per Hand die verschiedenen Ventilstellungen einstellen.

Neben der unbequemen Handhabung ist auch ein Bedienungsnachteil gegeben, denn während der Umstellung des Ventils kann das Gerät nicht betrieben werden. Daher kommt es zu unerwünschten Betriebsunterbrechungen. Ferner ist die Bedienung des 3-Wege-Ventils in der Nähe der zu reinigenden und schmutzabgebenden Oberflächen ungünstig. Gerade in Zeiten von Corona besteht die Gefahr, dass Aerosole in Bodennähe beim Betrieb des Flächenreinigers entstehen, was mit der bodennahen Betätigung des 3-Wege-Ventils nachteilig ist.

Wegen der damit verbundenen Betriebsunterbrechung und der weiter damit verbundenen Infektionsgefahr und der langsameren Bedienungsart hat sich ein solches Gerät nicht durchsetzen können.

Es ist zwar bekannt, Betätigungseinheiten in den Bereich der Bedienungsgabel einer Schubdeichsel zu verlegen, wie es beispielsweise aus dem DE 20 2012 007 333 U1 bekannt ist. Dort sind im Bereich einer Schubdeichsel zwei voneinander getrennte Bedienungshandgriffe vorgesehen, was allerdings mit dem Nachteil verbunden ist, dass mit dem einen Bedienungshandgriff und der dort angeordneten HD-Pistole nur allein der Rotorarm des Flächenreinigers ein- und ausgeschaltet werden kann, während der andere Bedienungshandgriff lediglich einer abnehmbar an der Schubdeichsel angeordneten Hochdruck-Sprühpistole zugeordnet ist, die vollkommen getrennt von den Funktionen des Flächenreinigers genutzt wird. Daher kommt es beim Übergang von der Flächenreinigung auf den Betrieb der Hochdruck-Sprühpistole ebenfalls zu einer unerwünschten Betriebsunterbrechung. Die Handhabung zweier verschiedener Geräte ist überdies aufwendig.

Auch mit einer solchen Anordnung einer Flächenreinigers ist eine schnelle Arbeitsweise nicht möglich, denn das Gerät bietet nur einen Hochdruckreinigungsbetrieb mit einem sprühdüsen-besetzten Rotorarm, ohne eine Absaugvorrichtung aufzuweisen.

Wenn noch Reste am Boden vorhanden sind, die entfernt werden müssen, wird dazu die Hochdruckpistole von der Schubdeichsel abgenommen und in getrennter Betätigung der noch verbleibende Schmutzrest am Boden beseitigt.

Die DE 100 66 009 A1 zeigt einen Flächenreiniger mit einer aus zwei zueinander parallelen Rohren bestehenden Schubdeichsel, wobei an dem einen Rohr ein einzigen Betätigungshandgriff für eine Hochdruckpistole angeordnet ist. Der am benachbarten anderen Rohr der Schubdeichsel angeordnete Handgriff hat keine Betätigungsfunktion. Die Absaugleistung kann nur über einen direkt am Gehäuse angebrachten Handhebel eingestellt werden, was mit einem erhöhten Aufwand für die Bedienung verbunden ist. Der Handhebel kann nur in gebückter Haltung des Bedieners oberhalb des Gehäuses betätigt werden.

Damit ist es nicht möglich, mit einem an der Schubdeichsel oben angeordneten Betätigungshandgriff den Zustrom der Reinigungsflüssigkeit und mit einem weiteren an der Schubdeichsel angeordneten Betätigungsgriff die Absaugleistung zu steuern.

In der WO 2014066891 A1 ist ein Flächenreiniger gezeigt, der die Reinigungsflüssigkeit ohne Verwendung einer Hochdruckpumpe auf eine zu reinigende Fläche mit einem rotierend angetriebenen Flüssigkeitsverteiler verteilt und mit einer Unterdruckanordnung absaugt.

Die Reinigungsleistung ist gering, denn es fehlt eine Hochdruck-getriebene Reinigungsflüssigkeit, die auf die zu reinigende Fläche aufgespritzt wird. An der aus zwei Holmen bestehenden Schubdeichsel ist am rechten Griff eine Bürstenabschalteinrichtung als elektrischer Schalter angeordnet und auf der linken Seite ein handbetätigtes Drehventil, mit dem der Zustrom der Reinigungsflüssigkeit auf den rotierenden Flüssigkeitsverteiler gesteuert werden kann.

Es fehlt demnach an einer Ausbildung eines Flächenreinigers, der mit einem Hochdruckstrahl arbeitet, der mit einem Betätigungshandgriff an der einen Seite der Schubdeichsel steuerbar ist und an einem weiteren Betätigungshandgriff, mit dem die Absaugleistung des rotierenden Flüssigkeitsverteilers steuerbar ist.

Die Erfindung hat deshalb die Aufgabe, einen Flächenreiniger nach dem Gegenstand der DE 20 2011 107 459 U1 oder der DE 100 66 009 A1 so weiterzubilden, dass ein unterbrechungsfreier Betrieb des Flächenreinigers in mehreren Betriebszuständen möglich ist und dass während des Betriebes eine leichte und überschaubare Umschaltung von einem Hochdruck-Flächenreinigungsbetrieb allein, auf einen Absaugbetrieb allein und schließlich auf eine Doppelfunktion, bestehend aus Hochdruck- und Absaugbetrieb möglich ist.

Zur Lösung der gestellten Aufgabe ist die Erfindung durch die technische Lehre des Anspruches 1 gekennzeichnet.

Vorteilhaft bei der vorliegenden Erfindung ist, dass im Bereich einer Schubdeichsel zwei voneinander unabhängig betätigbare Betätigungshandgriffe vorhanden sind, die bevorzugt an jeweils einem Ende der Schubdeichsel - vorzugsweise in gleicher Höhe und nebeneinanderliegend - befestigt sind. Damit sind die beiden Betätigungshandgriffe in Griffweite einer stehenden Person und können leicht während des Betriebs des Flächenreinigers einzeln oder zusammen - jeweils mit den Fingern einer Hand - betätigt werden. Es ist demnach eine beidhändige Betätigung der räumlich voneinander getrennten Betätigungshandgriffe vorgesehen.

Mit der gegebenen technischen Lehre ergibt sich der Vorteil, dass im Bereich der Bedienungsgabel einer Schubdeichsel die zu den drei Bedienungsmodi gehörenden Bedienungszustände des Flächenreinigers von Hand eingestellt werden können.

In einem ersten Betriebszustand wird mit der Betätigung des einen Betätigungshandgriffes der Hochdruck - unter der Annahme, dass der andere Betätigungshandgriff nicht betätigt ist - direkt auf den Rotorarm des Flächenreinigers geschickt, so dass in dieser ersten Betriebsweise ein alleiniger Hochdruckflächenreinigungsvorgang stattfindet.

Wird umgekehrt der andere Betätigungshandgriff betätigt, ohne dass der erst genannte Betätigungshandgriff betätigt wird, erfolgt nur die Absaugung von im Innenraum des Gehäuses entstehendem Abwasser über eine geeignete Absaugvorrichtung, was den zweiten Betätigungsmodus darstellt.

Werden hingegen beide Betätigungshandgriffe gleichzeitig betätigt, wird während des Hochdruckbetriebes gleichzeitig auch eine Absaugung ermöglicht, was eine besonders einfache schonende und schnelle Betriebsart bedeutet.

Hier bietet die vorliegende Erfindung einen Vorteil gegenüber dem Stand der Technik, denn der Bediener kann nun ohne der Notwendigkeit einer bodennahen Betätigung eines Ventils wahlweise die beiden Betätigungshandgriffe im Bereich der Bedienungsgabel betätigen, bleibt dabei in einer aufrechten Arbeitshaltung und kann während dieser Betätigung auch das Gerät weiter auf dem Boden verschieben und ohne Betriebsunterbrechung die erforderlichen Reinigungsarbeiten durchführen.

Die technische Lehre nach dem Anspruch 1 führt deshalb zu einem einfacheren, unterbrechungsfreien Betrieb eines solchen Flächenreinigers mit drei verschiedenen Betriebszuständen.

Im Normalfall werden beide Betätigungshandgriffe betätigt, um neben dem Betriebszustand der Flächenreinigung auch den zweiten Betriebszustand der Absaugung auszuführen. Dabei kann es passieren, dass Wasser auf der abgereinigten Fläche stehen bleibt. In diesem Fall wird der für die Hochdruckreinigung zuständige Bedienungshandgriff durch Loslassen geschlossen und lediglich der für die Absaugung zuständige Bedienungshandgriff weiter betätigt, so dass lediglich eine Absaugung ohne weitere Flächenreinigung stattfindet. Damit besteht der Vorteil, dass während des Flächenreinigens kein Restwasser übrigbleibt, weil abwechselnd und unter optischer Kontrolle des Bedieners die beiden Betätigungshebel betätigt werden können, ohne dass die Notwendigkeit besteht, dass der Bediener die Abreinigungsarbeit unterbricht und ein bodennahes Ventil umstellt.

Ein weiterer Vorteil der Erfindung besteht darin, dass wenn nur der Betätigungshebel für die Einspeisung des Hochdrucks betätigt wird, eine hohe Abreinigungskraft (Drehzahl) am Rotorarm und den daran befestigten Sprühdüsen (Hochdruck) erzielt wird. Wenn jedoch beide Betätigungshebel wegen der Hinzuschaltung der Absaugung betätigt werden, sinkt der wirksame Reinigungsdruck an der Abreinigungsfläche ab, weil er zum Teil für die Absaugvorrichtung zur Verfügung gestellt wird. Der Benutzer kann dann stets unter optischer Kontrolle die beiden Betätigungshebel abwechselnd oder gleichzeitig betätigen, um so eine saubere von Wasserresten befreite abgereinigte Fläche zu schaffen.

Versuche des Anmelders haben ergeben, dass für die Versorgung der Absaugvorrichtung etwa 33 % des gesamten Wasservolumens verwendet werden, was dazu führt, dass die Abreinigungsleistung bei gleichzeitigem Betrieb der Hochdruckreinigung und der Absaugung etwas absinkt. Von Vorteil ist allerdings, dass für die Absaugvorrichtung eine relativ geringe Wassermenge benötigt wird und gleichwohl eine überlegene Absaugwirkung vorhanden ist. Die Absaugvorrichtung mit der eingebauten Venturidüse wurde zu diesem Zweck optimiert, um bei guter Absaugleistung den Wasserverbrauch auf nunmehr 33 % der Gesamtwassermenge zu reduzieren.

Es muss deshalb die Absaugleistung der verwendeten Venturidüse auf die Abreinigungswirkung des Hochdruckarmes abgestimmt werden, was mit dem oben genannten Verhältnis in idealer Weise gelungen ist.

In einer bevorzugten Ausgestaltung der Erfindung ist es vorgesehen, dass die beiden Betätigungshandgriffe als Pistolengriffe ausgebildet sind, so wie es bei Hochdruckpistolen für Hochdruckreiniger üblich ist. Jeder pistolenartige Griff hat einen Betätigungshebel, der von Hand betätigt werden kann.

Hierauf ist die Erfindung nicht beschränkt. Es können auch andere Betätigungshandgriffe mit zugehörenden Stellhebeln verwendet werden, wie z.B. Kugelventile mit Kugelhahn oder Betätigungsglieder, die statt eines Betätigungshebels Rollelemente oder dergleichen Betätigungselemente aufweisen.

Die Erfindung ist also nicht auf die Ausbildung des Betätigungshandgriffes als Pistolenhandgriff angewiesen, sondern sieht jegliche andere Form von Betätigungshandgriffen vor.

In einer Weiterbildung der vorliegenden Erfindung wurde festgestellt, dass wegen der Stromverteilung des Hochdruckstromes auf die Absaugvorrichtung und auf den Rotorarm Probleme dann entstehen, wenn die Absaugvorrichtung allein betrieben wird und die Hochdruckabreinigung nicht stattfindet. In diesem Fall wird ein relativ hoher Wasserdruck allein der Absaugvorrichtung zugeführt, die jedoch für diesen Wasserdruck nicht kalibriert ist.

Aus diesem Grund sieht ein weiteres Merkmal der Erfindung vor, dass an der Eingangsseite der Absaugvorrichtung ein Überdruckventil vorhanden ist, welches im Überdruckfall über eine Bypassleitung die Venturidüse überbrückt und bei einer Überschreitung eines eingestellten Hochdruckes den Bypass öffnet. Auf diese Weise wird verhindert, dass die Venturidüse überlastet wird.

Ferner wird damit verhindert, dass die Hochdruckpumpe, die das Hochdruckmedium bereitstellt, nicht überlastet wird.

Von besonderem Vorteil ist, dass auch das Bypasswasser, welches über die Bypassleitung vom Überdruckventil im Überdruckfall ausgelassen wird, dem Auslass der Absaugvorrichtung zugeführt wird und nicht auf den Boden gelangt.

Die Erfindung ist im Übrigen nicht auf eine Schubdeichsel mit einer daran ansetzenden Schub- oder Bedienungsgabel angewiesen.

In der anderen Ausführungsform kann es vorgesehen sein, dass statt der Bedienungsgabel ein in sich geschlossener Schubbügel vorhanden ist, der die gleiche Funktion ausfüllt, weil bevorzugt links und rechts an einem solchen Schubbügel die erfindungsgemäßen Betätigungshandgriffe angeordnet sind.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: perspektivische Seitenansicht eines Flächenreinigers nach der Erfindung
- Figur 2:: eine vergrößerte Detaildarstellung nach Figur 1
- Figur 3:: die vergrößerte Detaildarstellung nach Figur 1 auf der Bedienungsseite
- Figur 4:: die Ansicht auf die Unterseite des Gehäuses

In Figur 1 ist ein Flächenreiniger dargestellt, der im Wesentlichen aus einem etwa topf- und zylinderförmigen, einseitig nach unten offenen Gehäuse 6 besteht, an dessen Außenumfang gleichmäßig am Umfang verteilt eine Anzahl von Lenkrollen 20 angeordnet sind. Das Gehäuse 6 bildet gemäß Figur 4 einen Doppelmantel 27, der zwischen dem Außen- und dem Innenmantel einen Ringspalt 28 ausbildet, durch den hindurch die Absaugung auf der abgereinigten Fläche erfolgt. Statt der Anordnung eines der Absaugung zugeordneten Ringspaltes 28 können im Gehäuse 6 auch geeignete Absaugdüsen gemäß dem DE 20 2011 107 459 U1 angeordnet sein. Die Abdichtung des unteren Gehäuserandes gegenüber der bodenseitigen Reinigungsfläche erfolgt über eine umlaufende, in sich geschlossene, ringförmige Bürstendichtung 29, die am unteren Gehäuserand angeordnet ist.

Im Innenraum des Gehäuses 6 ist ein Rotorarm 7 mit zwei einander gegenüberliegenden Reinigungsdüsen angeordnet, die schräg entgegen der Rotorrichtung gerichtet sind, um durch die entstehende Rückstoßwirkung eine Drehung des Rotorarms 7 während des Hochdruckbetriebes zu erreichen. Gleichzeitig wird von Reinigungsdüsen ein forcierter Hochdruckstrahl auf die abzureinigende Fläche abgegeben.

Die Erfindung ist nicht auf einen einzigen Rotorarm 7 mit zwei einander gegenüberliegenden Reinigungsdüsen beschränkt. Es können auch eine Kreuzanordnung eines Rotorarms oder mehrere Rotorarme vorhanden sein. Der Rotorarm 7 ist an einem gehäusemittigen Drehgelenk 5 drehbar befestigt. Das Hochdruckmedium wird durch das Drehgelenk 5 hindurch dem Rotorarm 7 zugeführt.

Am Gehäuse setzt eine Schubdeichsel 30 an, die im gezeigten Ausführungsbeispiel aus zwei zueinander parallelen Deichselrohren 16 besteht, die sich im Bereich des Gehäuses 6 aufgabeln und dort im Bereich von zwei voneinander beabstandet angeordneten Schwenkgelenken 17, 18 schwenkbar aufgenommen sind.

Auf diese Weise kann der Arbeitswinkel für den Bediener mit der Neigung der Schubdeichsel 30 stufenlos eingestellt werden.

Die Schubdeichsel 30 mit ihrem Deichselrohr 16 verzweigt sich im oberen Bereich in zwei Gabelrohre 14, 15, die eine Bedienungsgabel 11 ausbilden.

Die beiden erfindungsgemäßen Betätigungshandgriffe 1, 3 sind jeweils an den Enden der Bedienungsgabel 11 angeordnet.

Der für den Hochdruckreinigungsmodus bestimmte Betätigungshandgriff 1 ist als Pistolengriff ausgebildet und weist einen ersten Betätigungshebel 25 auf, während der für den Absaugmodus bestimmte zweite Betätigungshandgriff 3 einen weiteren Betätigungshebel 26 aufweist.

Das Hochdruckmedium wird über einen HD-Anschluss 24 in den Betätigungshandgriff 1 eingespeist und über einen T-förmigen Adapter 2 gleichzeitig mit einem Verbindungsschlauch 23 der Eingangsseite des anderen Betätigungsgriffes 3 zugeführt.

Das Hochdruckmedium liegt demnach ständig am HD-Anschluss 24 und an der Eingangsseite des Betätigungsgriffes 1 und ebenfalls an der Eingangsseite des Betätigungshandgriffes 3 an.

Mit der Betätigung des Betätigungshebels 25 im (rechten) Betätigungshandgriff 1 wird das Hochdruckmedium über den HD-Schlauch 4a in das gehäuseseitige, mittige Drehgelenk 5 zur Druckversorgung des Rotorarms 7 eingespeist, wodurch der erste Betriebsmodus gegeben ist, nämlich die Hochdruckflächenreinigung unter Einwirkung der Reinigungsdüsen am Rotorarm 7.

Wenn sich herausstellt, dass auf der abzureinigenden Fläche Wasser zurückbleibt, was bei einem alleinigen Hochdruckbetrieb der Fall sein kann, öffnet der Bediener wahlweise und unter seiner optischen Kontrolle den (linken) Betätigungshandgriff 3, um mit Betätigung des Betätigungshebels 26 die Absaugvorrichtung 8 einzuschalten.

Die Absaugvorrichtung 8 ist auf dem Gehäuse 6 befestigt. In deren Innenraum ist in an sich bekannter Weise (DE 20 2011 107 459 U1) eine Venturidüse 9 angeordnet, die vom HD-Schlauch 4b mit dem HD-Medium beaufschlagt wird, wenn der Betätigungshebel 26 am Betätigungshandgriff 3 betätigt wird, siehe Figur.3.

Somit kann während des Flächenreinigungsbetriebs vom Bediener wahlweise mit der Betätigung des Betätigungshebels 26 im Betätigungshandgriff 3 eine Absaugung hinzu geschaltet werden oder nicht.

Im alleinigen Absaugbetrieb ist der Betätigungshebel 25 im Betätigungshandgriff 1 geschlossen und lediglich der Betätigungshebel 26 am Betätigungshandgriff 3 ist geöffnet, wodurch allein die Absaugvorrichtung 8 in Betrieb genommen wird, die dann besonders forciert mit großem Unterdruck über den Ringspalt 28 die auf der Reinigungsfläche verbleibende Wassermenge absaugt und in einen nicht näher dargestellten, am Ausgang der Absaugvorrichtung angeschlossenen Abwasserschlauch einleitet.

Es kann vorkommen, dass im alleinigen Absaugbetrieb eine Überlastung der Venturidüse 9 durch den anliegenden Überdruck der Hochdruck-Wasserversorgung vorliegen könnte. Daher ist an der Eingangsseite der Absaugvorrichtung 8 ein Überdruckventil 21 angeordnet, das eine Bypassleitung 22 aufweist. Die Bypassleitung ist mit gestrichelten Linien in Figur 1 und 2 eingezeichnet, weil sie sich im Innenraum der Absaugvorrichtung 9 befindet. Bei Auslösung des Überdruckventils 21 wird das überschüssige Wasser unter Umgehung der Venturidüse 9 über die Bypassleitung 22 in den Ablauf geleitet.

Die hier dargestellten Lenkrollen 20 des Fahrwerks 19 können auch in anderer Weise ausgebildet sein. Es können dabei Rollenelemente, Kugelrollen, Gleitelemente, Kufen oder dergleichen verwendet werden. Insgesamt ergibt sich mit der erfindungsgemäßen technischen Lehre ein wesentlicher Bedienungsvorteil und einer verbesserten Arbeitsgeschwindigkeit bei einem verbesserten Arbeitsergebnis und besseren Reinigungsleistungen.

### Zeichnunqsleqende

- 1: Betätigungshandgriff (rechts)
- 2: Adapter
- 3: Betätigungshandgriff (links)
- 4a: HD-Schlauch; 4b HD-Schlauch
- 5: Drehgelenk
- 6: Gehäuse
- 7: Rotorarm
- 8: Absaugvorrichtung
- 9: Venturidüse
- 10: Sprühdüse
- 11: Bedienungsgabel
- 12: Anschlussstück
- 13: Anschlussstück
- 14: Gabelrohr
- 15: Gabelrohr
- 16: Deichselrohr
- 17: Schwenkgelenk
- 18: Schwenkgelenk
- 19: Fahrwerk
- 20: Lenkrolle
- 21: Überdruckventil
- 22: Bypassleitung
- 23: Verbindungsschlauch
- 24: HD-Anschluss
- 25: Betätigungshebel (rechts)
- 26: Betätigungshebel (links)
- 27: Doppelmantel
- 28: Ringspalt
- 29: Bürstendichtung
- 30: Schubdeichsel

## Patentansprüche

1. Flächenreiniger mit Absaugung und vereinfachter Bedienung, der von Hand mithilfe einer Schubdeichsel (30) über eine bodenseitige Reinigungsfläche bewegbar ist, und der aus einem topfförmigen, nach unten gegen eine Reinigungsfläche geöffneten Gehäuse (6) besteht, in dem mindestens ein Rotorarm (7) mit daran ansetzenden Sprühdüsen (10) unter Einwirkung eines Hochdruckmediums drehend angetrieben ist, wobei eine handbetätigte Ventileinrichtung (1, 3, 25, 26) vorhanden ist, welche das Hochdruckmedium wahlweise dem einen oder mehreren Rotorarmen (7) und/oder der Absaugvorrichtung (8) zuführt, **dadurch gekennzeichnet, dass** für einen beidhändigen Betrieb die handbetätigte Ventileinrichtung aus zwei räumlich voneinander getrennt angeordneten Betätigungshandgriffen (1, 3) mit handbetätigbaren Betätigungshebeln (25, 26) besteht, die an den beiden Enden der Schubdeichsel (30) des Flächenreinigers angeordnet sind.

2. Flächenreiniger nach Anspruch 1, **dadurch gekennzeichnet, dass** in einem ersten Betriebszustand mit der Betätigung des ersten Betätigungshebels (25) im ersten Betätigungshandgriff (1) das Hochdruckmedium dem Rotorarm (7) zuführbar ist, dass in einem zweiten Betriebszustand mit der Betätigung des zweiten Betätigungshebels (26) im zweiten Betätigungshandgriff (3) die Absaugvorrichtung (8) allein mit dem HD-Medium versorgt wird, und dass in einem dritten Betriebszustand mit der Betätigung beider Betätigungshebel (25, 26) in den beiden Betätigungshandgriffen (1, 3) das Hochdruckmedium sowohl dem Rotorarm (7) als auch der Absaugvorrichtung (8) zuführbar ist.

3. Flächenreiniger nach Anspruch 1 oder 2, **dadurch gekennzeichnet, dass** das HD-Medium über einen HD-Anschluss (24) am Eingang des ersten Betätigungshandgriffs anliegt, an dem ein T-förmiger Adapter (2) ansetzt, über den das Hochdruckmedium in einen Verbindungsschlauch (23) geleitet ist, der in die Eingangsseite des zweiten Betätigungshandgriffs (3) mündet.

4. Flächenreiniger nach einem der Ansprüche 1 bis 3, **dadurch gekennzeichnet, dass** die Schubdeichsel (30) aus zwei zueinander parallelen Deichselrohren (16) besteht, die im Bereich des Gehäuses (6) des Flächenreinigers in zwei zueinander parallele Schwenkgelenke (17) münden.

5. Flächenreiniger nach einem der Ansprüche 1 bis 4, **dadurch gekennzeichnet, dass** die Schubdeichsel (30) an ihrem oberen, bedienerseitigen Ende in zwei entgegengesetzt gerichtete Gabelrohre (14, 15) mündet, an denen die Betätigungshandgriffe (1, 3) befestigt sind.

6. Flächenreiniger nach einem der Ansprüche 1 bis 5, **dadurch gekennzeichnet, dass** die Betätigungshandgriffe (1, 3) als Pistolengriffe ausgebildet sind.

7. Flächenreiniger nach einem der Ansprüche 1 bis 6, **dadurch gekennzeichnet, dass** der in der Absaugvorrichtung (8) angeordneten Venturidüse (9) eingangsseitig ein Überdruckventil (21) vorgeschaltet ist.

8. Flächenreiniger nach Anspruch 7, **dadurch gekennzeichnet, dass** das Überdruckventil (21) im Überdruckfall das HD-Medium mindestens teilweise in eine die Venturidüse überbrückende Bypassleitung (22) leitet, die in den Auslauf der Absaugvorrichtung (8) mündet.

9. Flächenreiniger nach einem der Ansprüche 1 bis 8, **dadurch gekennzeichnet, dass** im Doppelbetrieb von Flächenreinigung und Absaugung die Absaugvorrichtung einen Wasserverbrauch von etwa 20 bis 40%, vorzugsweise 33%, der Gesamtwassermenge hat.

10. Flächenreiniger nach einem der Ansprüche 1 bis 9, **dadurch gekennzeichnet, dass** der Schwenkwinkel der Schubdeichsel ((30) stufenlos einstellbar ist.

## Claims

1. Surface cleaner with suction and simplified operation which can be moved over a floor-side cleaning surface by hand with the aid of a push bar (30), and which consists of a pot-like housing (6) open at the bottom against a cleaning surface in which at least one rotor arm (7) with spray nozzles (10) attaching thereto is driven rotatably under the action of a high-pressure medium, wherein a hand-actuated valve device (1, 3, 25, 26) is present which supplies the high-pressure medium alternatively to the one or several rotor arms (7) and/or the suction device (8), **characterised in that** for two-handed operation, the hand-actuated valve device consists of two actuation handles (1, 3) arranged to be spatially separated from one another and having hand-actuatable actuation levers (25, 26) which are arranged at the two ends of the push bar (30) of the surface cleaner.

2. Surface cleaner according to claim 1, **characterised in that** in a first operating state with actuation of the first actuation lever (25) in the first actuation handle (1), the high-pressure medium can be supplied to the rotor arm (7), **in that** in a second operating state with actuation of the second actuation lever (26) in the second actuation handle (3), the suction device (8) alone is supplied with the HP medium, and **in that** in a third operating state with actuation of both actuation levers (25, 26) in the two actuation handles (1, 3), the high-pressure medium can be supplied both to the rotor arm (7) and to the suction device (8).

3. Surface cleaner according to claim 1 or 2, **characterised in that** the HP medium is applied via an HP connection (24) at the input of the first actuation handle to which a T-shaped adapter (2) attaches, via which the high-pressure medium is passed into a connection hose (23) which leads into the input side of the second actuation handle (3).

4. Surface cleaner according to one of claims 1 to 3, **characterised in that** the push bar (30) consists of two bar tubes (16) parallel to one another which lead into two swivel joints (17) parallel to one another in the region of the housing (6) of the surface cleaner.

5. Surface cleaner according to one of claims 1 to 4, **characterised in that** the push bar (30) at its upper, operator-side ends leads into two oppositely directed fork tubes (14, 15) to which the actuation handles (1, 3) are attached.

6. Surface cleaner according to one of claims 1 to 5, **characterised in that** the actuation handles (1, 3) are configured as pistol grips.

7. Surface cleaner according to one of claims 1 to 6, **characterised in that** an excess-pressure valve (21) is connected upstream of the Venturi nozzle (9) arranged in the suction device (8) on the input side.

8. Surface cleaner according to claim 7, **characterised in that** the excess-pressure valve (21) in the case of excess pressure, passes the HP medium at least partly into a bypass pipe (22) bridging the Venturi nozzle and leads into the outlet of the suction device (8).

9. Surface cleaner according to one of claims 1 to 8, **characterised in that** in double operation of surface cleaner and suction, the suction device has a water consumption of about 20 to 40%, preferably 33%, of the total quantity of water.

10. Surface cleaner according to one of claims 1 to 9, **characterised in that** the swivel angle of the push bar (30) can be continuously adjusted.

## Revendications

1. Nettoyeur de surface à aspiration et à utilisation simplifiée, qui peut être déplacé manuellement à l'aide d'une barre de poussée (30) au-dessus d'une surface de nettoyage côté sol, et qui est constitué d'un carter (6) en forme de pot ouvert vers le bas contre une surface de nettoyage, dans lequel au moins un bras de rotor (7) avec des buses de pulvérisation (10) siégeant sur celui-ci est entraîné en rotation sous l'action d'un milieu haute pression, dans lequel un dispositif de soupape (1, 3, 25, 26) actionné manuellement est présent, lequel amène le milieu haute pression au choix à un ou à plusieurs bras de rotor (7) et/ou au dispositif d'aspiration (8), **caractérisé en ce que** pour un fonctionnement à deux mains, le dispositif de soupape actionné manuellement est constitué de deux poignées d'actionnement (1, 3) disposées de manière séparée l'une de l'autre spatialement avec des leviers d'actionnement (25, 26) actionnables manuellement, qui sont disposés sur les deux extrémités de la barre de poussée (30) du nettoyeur de surface.

2. Nettoyeur de surface selon la revendication 1, **caractérisé en ce que** dans un premier état de fonctionnement avec l'actionnement du premier levier d'actionnement (25) dans la première poignée d'actionnement (1), le milieu haute pression peut être amené au bras de rotor (7), que dans un deuxième état de fonctionnement avec l'actionnement du second levier d'actionnement (26) dans la seconde poignée d'actionnement (3), le dispositif d'aspiration (8) seulement est alimenté en milieu haute pression, et que dans un troisième état de fonctionnement avec l'actionnement des deux leviers d'actionnement (25, 26) dans les deux poignées d'actionnement (1, 3), le milieu haute pression peut être amené à la fois au bras de rotor (7) et au dispositif d'aspiration (8).

3. Nettoyeur de surface selon la revendication 1 ou 2, **caractérisé en ce que** le milieu haute pression est appliqué, par l'intermédiaire d'un raccord haute pression (24), à l'entrée de la première poignée d'actionnement, sur laquelle est monté un adaptateur (2) en forme de T, par l'intermédiaire duquel le milieu haute pression est acheminé dans un tuyau flexible de raccordement (23), qui débouche dans le côté d'entrée de la deuxième poignée d'actionnement (3).

4. Nettoyeur de surface selon l'une des revendications 1 à 3, **caractérisé en ce que** la barre de poussée (30) est constituée de deux tubes de barre (16) parallèles l'un à l'autre, qui débouchent dans deux articulations de pivotement (17) parallèles l'une à l'autre dans la zone du carter (6) du nettoyeur de surface.

5. Nettoyeur de surface selon l'une des revendications 1 à 4, **caractérisé en ce que** la barre de poussée (30) débouche, sur son extrémité supérieure côté utilisateur, dans deux tubes à fourche (14, 15) dirigés de manière opposée, sur lesquels les poignées d'actionnement (1, 3) sont fixées.

6. Nettoyeur de surface selon l'une des revendications 1 à 5, **caractérisé en ce que** les poignées d'actionnement (1, 3) sont réalisées en tant que poignées pistolet.

7. Nettoyeur de surface selon l'une des revendications 1 à 6, **caractérisé en ce qu'**une soupape de surpression (21) est disposée côté entrée de la buse à effet Venturi (9) disposée dans le dispositif d'aspiration (8).

8. Nettoyeur de surface selon la revendication 7, **caractérisé en ce que** la soupape de surpression (21) achemine en cas de surpression le milieu haute pression au moins en partie dans une conduite de dérivation (22) contournant la buse à effet Venturi, qui débouche dans la sortie du dispositif d'aspiration (8).

9. Nettoyeur de surface selon l'une des revendications 1 à 8, **caractérisé en ce que** lors du double fonctionnement de nettoyage de surface et d'aspiration, le dispositif d'aspiration a une consommation d'eau d'environ 20 à 40 %, de préférence de 33 %, de la quantité totale d'eau.

10. Nettoyeur de surface selon l'une des revendications 1 à 9, **caractérisé en ce que** l'angle de pivotement de la barre de poussée (30) peut être réglé de manière continue.
